# FASCICULE DE BREVET EUROPEEN

(11) **EP 0 549 423 B1**
(45) Date de publication et mention de la délivrance du brevet: **12.03.1997**
(21) Numéro de dépôt: 92403444.0
(22) Date de dépôt: 17.12.1992
(51) Int. Cl.: F21Q 1/00

(54) **Glace pour dispositif optique de signalisation équipée d'éléments pseudo-catadioptriques**
Abdeckscheibe einer optischen Einrichtung für Signalleuchte, die mit pseudo-katadioptrischen Elementen versehen ist
Lens for signalling optical device equipped with pseudo-catadioptric elements

(30) Priorité: 20.12.1991 FR 9115916
(43) Date de publication de la demande: 30.06.1993
(73) Titulaire: VALEO VISION, 93000 Bobigny (FR)
(72) Inventeur: Duneau, André, F-27000 Evreux (FR)
(74) Mandataire: Martin, Jean-Jacques

(56) Documents cités:
- EP-A- 0 472 890
- US-A- 3 779 629

## Description

La présente invention concerne d'une façon générale les feux de signalisation, notamment pour véhicules automobile, dont une glace (ou globe ou encore voyant) est équipé d'éléments pseudo-catadioptriques et le cas échéant d'éléments catadioptriques.

Dans toute la description qui suit, on entend par "pseudo-catadioptre" ou "élément pseudo-catadioptrique" un élément optique qui présente un aspect voisin de celui d'un véritable catadioptre, sans en posséder la fonction de rétro-réflexion.

En référence tout d'abord à la figure 1, un élément ou "aiguille" catadioptrique classique 10 formé par exemple dans une glace de feu de signalisation se compose d'une face essentiellement plane d'entrée et de sortie de lumière, située du côté extérieur de la glace, et de trois surfaces planes 14a-14c disposées selon un trièdre tri-rectangle, situées du côté intérieur de la glace et destinées à rétro-réfléchir, par réflexion totale sur chacune des faces, la lumière incidente orientée selon une direction proche de l'axe longitudinal de l'élément.

Pour que cette rétro-réflexion soit convenablement réalisée, l'angle α défini par les faces du trièdre deux à deux est égal à 90°, et ces faces tangentent un cône dont le demi-angle au sommet β est égal à 35°15'.

Un élément pseudo-catadioprique bien connu 20 est représenté sur la figure 2. Les faces 24a-24c du trièdre font entre elles un angle α' différent de 90°, et par exemple de l'ordre de 92°, et le demi-angle au sommet β' vaut par exemple 36°25', si bien que la fonction de rétro-réflexion n'est plus assurée, tandis que l'élément conserve, lorsque le feu est éteint, un aspect tout à fait semblable à celui d'un élément catadioptrique véritable. Un tel élément est connu de FR-A-2 589 983.

Une autre solution connue pour réaliser un pseudo-catadioptre consiste à conserver la géométrie de l'élément catadioptrique de la figure 1, en effectuant un dépolissage des faces 14a-14c pour supprimer la réflexion totale sur celles-ci.

Ces deux solutions connues présentent un premier inconvénient, selon lequel les éléments pseudo-catadioptriques sont au moins aussi longs et coûteux à réaliser que des éléments catadioptriques, alors qu'ils n'ont aucune fonction optique à remplir.

Par ailleurs, les éléments pseudo-catadioptriques décrits ci-dessus ont pour inconvénient de ne pas laisser passer la lumière émise depuis l'intérieur du feu, celle-ci ne pouvant donc pas participer au faisceau de signalisation à former.

Une solution connue à ce problème de perte de lumière est représentée sur la figure 3. Elle consiste à prévoir, du côté intérieur de la glace G du feu, un écran intermédiaire E qui comprend des lentilles L ou analogues destinées à concentrer la majorité de la lumière issue de la source ou d'un réflecteur en direction de zones 30 de la glace qui ne sont pas traitées en pseudo-catadioptres, et qui sont aptes à laisser passer la lumière.

Cette solution connue est là encore désavantageuse en ce qu'elle occasionne un surcoût du feu, et en ce qu'il devient plus difficile de satisfaire aux règlements en matière de photométrie.

La présente invention a pour premier objet de proposer une glace comportant des éléments pseudo-catadioptriques qui soient extrêmement simples et économiques à réaliser.

Elle concerne à cet effet une glace pour au moins un feu de signalisation, notamment pour véhicule automobile, comprenant, dans au moins une zone, une pluralité d'éléments pseudo-catadioptriques caractérisée en ce que les éléments pseudo-catadioptriques présentent chacun du côté intérieur de la glace une extrémité conique, comme décrit dans les revendications indépendantes.

Dans le cas où l'angle au sommet d'au moins un groupe d'éléments pseudo-catadioptriques est compris entre environ 110 et 165°, de préférence entre 130 et 150°, ces éléments laissent passer la lumière incidente sur ledit côté intérieur de la glace.

Au contraire, si l'angle au sommet d'au moins un groupe d'éléments pseudo-catadioptriques est inférieur à environ 110°, ces éléments occultent au moins en partie la lumière incidente sur ledit côté intérieur de la glace.

En vue d'ajuster la diffusion de la lumière traversant des éléments pseudo-catadioptriques passants, on peut faire varier l'orientation des axes des extrémités coniques d'un élément pseudo-catadioptrique à un autre.

De façon préférée, au moins un groupe d'éléments pseudo-catadioptriques est disposé en une bande allongée comportant une ou plusieurs rangées desdits éléments. Et plus préférentiellement, la glace comprend une pluralité de bandes parallèles allongées pseudo-catadioptriques comportant chacune une ou plusieurs rangées d'éléments pseudo-catadioptriques en alternance avec une pluralité de bandes allongées de traitement d'un faisceau lumineux.

Dans ce cas, lesdites bandes allongées de traitement d'un faisceau lumineux comportent chacune avantageusement une pluralité d'éléments de diffusion de la lumière, et ces éléments présentent de préférence un pas identique ou ou multiple entier d'un pas des éléments pseudo-catadioptriques desdites bandes.

Par ailleurs, chaque extrémité conique d'un élément catadioptrique peut être prévue sur une nervure s'étendant du côté intérieur de la glace sur au moins une partie de la largeur de chaque bande pseudo-catadioptrique.

En particulier dans le cas d'une glace pour un bloc optique incorporant différentes fonctions de signalisation, cette glace peut comporter côte-à-côte au moins une première région présentant une pluralité de bandes pseudo-catadioptriques en alternance avec une pluralité de bandes allongées de traitement d'un faisceau lumineux et une deuxième région présentant une pluralité de bandes catadioptriques comportant chacune une ou plusieurs rangées d'éléments catadioptriques et situées dans l'alignement desdites bandes pseudo-catadioptriques, en alternance avec une pluralité de bandes allongées de traitement d'un faisceau lumineux à émettre.

L'invention concerne également un dispositif de signalisation pour véhicule automobile, incorporant au moins une fonction de signalisation, caractérisé en ce qu'il comprend une glace telle que définie ci-dessus.

D'autres aspects, buts et avantages de la présente invention apparaîtront mieux à la lecture de la description détaillée suivante d'une forme de réalisation préférée de celle-ci, donnée à titre d'exemple non limitatif et faite en référence aux dessins annexés, sur lesquels :
la figure 1 est une vue schématique en élévation d'un élément catadioptrique classique,
la figure 2 est une vue schématique en élévation d'un élément pseudo-cadatrodiptrique classique,
la figure 3 est une vue en coupe schématique à travers une glace et un écran intermédiaire de la technique antérieure,
la figure 4 est une vue de face d'un ensemble de pseudo-catadioptres selon la présente invention,
la figure 5 est est une vue en coupe selon la ligne V-V de la figure 4,
la figure 6 est une vue de face partielle d'une première forme de réalisation d'une glace équipée de zones pseudo-catadioptriques selon l'invention,
la figure 7 est une vue en coupe selon la ligne VII-VII de la figure 6,
la figure 8 est une vue de face partielle d'une deuxième forme de réalisation d'une glace équipée de zones pseudo-catadioptriques selon l'invention,
la figure 9 est une vue en coupe selon la ligne IX-IX de la figure 8, et
la figure 10 est une vue de face partielle d'une glace équipée de zones catadioptriques dans certaines régions et de zones pseudo-catadioptriques dans d'autres régions.

On notera préliminairement que, d'une figure à l'autre, des éléments ou parties identiques ou similaires ont été désignés par les mêmes signes de référence.

En référence aux figures 4 et 5, on a représenté une zone pseudo-catadioptrique d'une glace G de feu de signalisation qui comprend un ensemble d'éléments pseudo-catadioptriques 20 de contours hexagonaux (ces contours n'étant pas matérialisés dans la pratique, la glace étant monobloc) et dont la disposition géométrique est celle d'un nid d'abeille.

Selon un aspect essentiel de l'invention, la face de fond de chaque élément, du côté intérieur de la glace, est définie par un cône, désigné par la référence 26. Dans un mode de réalisation de base, l'axe du cône s'étend selon la direction londitudinale de l'élément 20, avantageusement parallèle à la direction longitudinale du véhicule.

On a constaté de façon inattendue qu'un tel cône, bien qu'il présente une géométrie bien différente d'un trièdre, donnait à l'élément lorsque le feu est éteint un aspect tout à fait similaire à celui d'un élément catadioptrique véritable.

En outre, un élément pseudo-catadioptrique selon l'invention s'avère extrêmement facile et économique à réaliser, car il suffit de former dans le moule qui servira à réaliser la glace des perçages borgnes avec un foret à sommet conique, aux emplacements appropriés.

Un autre avantage de l'invention réside en ce qu'un cadatioptre ainsi défini, par un choix approprié de l'angle au sommet du cône, peut laisser passer la lumière. Plus précisément, un passage satisfaisant de la lumière est obtenu pour un angle au sommet compris entre environ 110 et 165°, de préférence entre environ 130 et 150°.

En outre, selon un aspect avantageux de l'invention, on peut modifier l'orientation de l'axe de chaque cône d'élément pseudo-catadioptrique afin d'effectuer une répartition horizontale et/ou verticale de la lumière issue de la source dans le faisceau lumineux, grâce à la variation induite de l'orientation des rayons réfractés.

Bien entendu, on peut dans certains cas utiliser des éléments pseudo-catadioptriques selon l'invention qui ne laissent passer que peu de lumière ou aucune lumière. Dans ce cas, on choisit pour les cônes des angles au sommet compris entre environ 70° et 110°; la lumière est occultée pratiquement en totalité pour des angles au sommet inférieurs ou égaux à environ 78°.

Plus généralement, un choix appropriée de l'angle au sommet des cônes des éléments pseudo-catadioptriques, ou encore l'utilisation dans une même glace d'éléments pseudo-catadioptriques dont les angles au sommet ont des valeurs différentes, permettent le cas échéant de "travailler" la photométrie d'un faisceau formé en intervenant sur les rayons incidents sur les régions pseudo-catadioptriques.

Les figures 6 et 7 illustrent partiellement une glace de fermeture organisée en des bandes relativement étroites comportant alternativement des éléments pseudo-catadioptriques (zones Z1) et des éléments de diffusion de la lumière émise par la source, ou dans certains cas sans rôle optique, par exemple à faces parallèles (zones Z2).

Dans le présent exemple, chaque bande Z1 comporte deux rangées horizontales d'éléments pseudo-catadioptriques 20 disposés en quinconce. Les bandes Z2 comportent des éléments toriques 50, c'est-à-dire des stries cylindriques de profil vertical courbe, permettant la diffusion de la lumière émise par la source horizontalement et verticalement.

En outre, on observe sur la figure 6 que les bandes Z1 et Z2 ont approximativement la même largeur, et que chaque tore de diffusion 50 présente une largeur égale à la largeur d'un élément pseudo-catadioptrique individuel. On observe en outre sur la figure 7 que l'angle au sommet des cônes est d'environ 120°, c'est-à-dire qu'ils laissent passer une proportion très importante de la lumière reçue de la source, en effectuant également une dispersion de celle-ci.

La face extérieure de la glace G est lisse pour satisfaire aux règlements.

On notera que les éléments 50 de diffusion peuvent prendre toute forme appropriée telle que cylindrique, torique, sphérique, prismatique, etc...

Les figures 8 et 9 illustrent un autre exemple de réalisation concrète de l'invention. On trouve là encore des zones Z1 à éléments pseudo-catadioptriques et des zones Z2 de diffusion de la lumière. Chaque zone en bande Z1 comporte une rangée unique d'éléments pseudo-catadioptriques 20 dont les contours (immatériels) individuels sont généralement rectangulaires. Les éléments 50 sont à nouveau des tores, et ont une largeur double de la largeur des éléments pseudo-catadioptriques individuels. Enfin on observe que la largeur des bandes Z1 est légèrement inférieure à celle des bandes Z2.

D'une façon générale, on préfère que le pas des éléments de diffusion 50 suivant la longueur des bandes alternées soit identique ou soit un multiple entier du pas des éléments pseudo-catadioptriques.

On a représenté sur la figure 10 une partie d'une glace G d'un bloc de feux de signalisation arrière de véhicule qui comporte plusieurs régions R1 à R5 affectées par exemple aux cinq fonctions lumineuses suivantes, respectivement : feu de recul, feu clignotant, feu anti-brouillard arrière, feu de position et feu stop. Bien entendu, des sources lumineuses appropriées, en combinaison le cas échéant avec des réflecteurs ou des lentilles, sont prévues en association avec chaque région.

Les régions R1, R2, R3 et R5 sont réalisées dans l'esprit des figures 6 à 9, avec des bandes Z1 constituées par des éléments pseudo-catadioptriques 20 selon l'invention en alternance avec des bandes Z2 composées d'éléments 50 de diffusion de la lumière.

La région R4 correspondant au feu de position comporte quant à elle des bandes Z3 composées d'éléments catadioptriques véritables 10, en alternance avec des bandes Z2 comportant des éléménts 50 de diffusion de la lumière.

Les zones Z2 des trois régions R3 à R5 ont de préférence toutes une même largeur (ce qui peut être également le cas des zones Z2 des régions R1 et R2), tandis que les zones Z1 et Z3 ont également toutes une même largeur. On donne de cette manière une grande homogénéité d'aspect à la glace G notamment dans sa partie inférieure, les zones Z3 de vrais catadioptres ayant pratiquement la même apparence, lorsque toutes les fonctions lumineuses sont éteintes, que les zones Z1 de pseudo-catadioptres.

Comme on l'a indiqué plus haut, la réalisation d'une partie de moule destinée à fabriquer une glace selon l'invention en série fait appel à la réalisation de trous borgnes à fond conique pour les éléments pseudo-catadioptriques. Cela étant, afin d'obtenir une transition aussi nette et régulière que possible entre les zones Z1 de pseudo-catadioptres et les zones avoisinantes Z2, on réalise préalablement dans le moule une rainure de section rectangulaire au fond de laquelle seront pratiqués ensuite les fonds coniques. En outre, la présence de telles rainure permet d'éviter des intersections directes entre les cônes des éléments pseudo-catadioptriques et les éléments toriques voisins, qui pourraient provoquer une impossibilité de démoulage dans des parties fortement inclinées de la glace. La figure 8 en particulier montre les lignes droites D de transition entre les zones Z1 et Z2, qui correspondent aux bords de la rainure, et la figure 9 montre les nervures de section rectangulaire N correspondant aux rainures du moule.

Bien entendu, une même glace réalisée selon l'invention pourra comporter des éléments pseudo-catadioptriques de conceptions différentes en matière d'angles au sommet des cônes et d'orientation de ces cônes. C'est ainsi que certains éléments pseudo-catadioptriques laissant passer la lumière peuvent cohabiter avec d'autres éléments pseudo-catadioptriques ne laissant pas passer la lumière.

## Revendications (Revendications pour l'(les) Etat(s) contractant(s) suivant(s): AT, BE, CH, DK, GR, IE, LI, LU, NL, PT, SE)

1. Glace (G) pour au moins un feu de signalisation, notamment pour véhicule automobile, comprenant, dans au moins une zone (Z1), une pluralité d'éléments pseudo-catadioptriques (20), caractérisée en ce que les éléments pseudo-catadioptriques présentent chacun du côté intérieur de la glace une extrémité conique (26).

2. Glace selon la revendication 1, caractérisée en ce que l'angle au sommet d'au moins un groupe d'éléments pseudo-catadioptriques (20) est compris entre environ 110 et 165°, de préférence entre 130 et 150°, pour laisser passer la lumière incidente sur ledic côté intérieur de la glace.

3. glace selon l'une des revendications 1 et 2, caractérisé en ce que l'angle au sommet d'au moins un groupe d'éléments pseudo-catadioptriques (20) est inférieur à environ 110°, de manière à occulter au moins en partie la lumière incidente sur ledit côté intérieur de la glace.

4. Glace selon l'une des revendications 1 à 3, caractérisée en ce que l'angle au sommet et/ou l'orientation des axes des extrémités coniques varie d'un élément pseudo pseudo-catadioptrique (20) à un autre.

5. Glace selon l'une des revendications 1 à 4, caractérisée en ce qu'au moins un groupe d'éléments pseudo-catadioptriques (20) est disposé en une bande allongée (Z1) comportant une ou plusieurs rangées desdits éléments.

6. Glace selon la revendication 5, caractérisée en ce qu'elle comprend une pluralité de bandes parallèles allongées pseudo-catadioptriques (Z1) comportant chacune une ou plusieurs rangées d'éléments pseudo-catadioptriques en alternance avec une pluralité de bandes allongées (Z2) de traitement d'un faisceau lumineux.

7. Glace selon la revendication 6, caractérisée en ce que lesdites bandes allongées (Z2) de traitement d'un faisceau lumineux comportent chacune une pluralité d'éléments (50) de diffusion de la lumière.

8. Glace selon la revendication 7, caractérisée en ce que lesdits éléments de diffusion (50) de la lumière présentent suivant la longueur des bandes allongées un pas identique ou multiple entier d'un pas des éléments pseudo-catadioptriques desdites bandes.

9. Glace selon la revendication 5, caractérisée en ce que chaque extrémité conique (26) d'un élément pseudo-catadioptrique est prévue sur une nervure (N) s'étendant du côté intérieur de la glace sur au moins une partie de la largeur de chaque bande pseudo-catadioptrique (Z1).

10. Glace selon la revendication 6, caractérisée en ce qu'elle comporte côte-à-côte au moins une première région (R3, R5) présentant une pluralité de bandes pseudo-catadioptriques (Z1) en alternance avec une pluralité de bandes allongées (Z2) de traitement d'un faisceau lumineux et une deuxième région (R4) présentant une pluralité de bandes catadioptriques (Z3) comportant chacune une ou plusieurs rangées d'éléments catadioptriques (10) et situées dans l'alignement desdites bandes pseudo-catadioptriques (Z1), en alternance avec une pluralité de bandes allongées (Z2) de traitement d'un faisceau lumineux à émettre.

11. Glace selon la revendication 10, caractérisé en ce que les première (R3, R5) et deuxième (R4) régions correspondent à deux fonctions lumineuses différentes d'un bloc de feux de signalisation.

12. Dispositif de signalisation pour véhicule automobile, incorporant au moins une fonction de signalisation, caractérisé en ce qu'il comprend une glace (G) selon l'une des revendications 1 à 11.

## Revendications (Revendications pour l'(les) Etat(s) contractant(s) suivant(s): DE, ES, FR, GB, IT)

1. Glace (G) pour au moins un feu de signalisation, notamment pour véhicule automobile, comprenant, dans au moins une zone (Zl), une pluralité d'éléments pseudo-catadioptriques (20), caractérisée en ce que les éléments pseudo-catadioptriques présentent chacun du côté intérieur de la glace une extrémité conique (26), et en ce que l'angle au sommet d'au moins un groupe d'éléments pseudo-catadioptriques (20) est inférieur à 110°, de manière à occulter au moins en partie la lumière incidente sur ledit côté intérieur de la glace.

2. Glace (G) pour au moins un feu de signalisation, notamment pour véhicule automobile, comprenant, dans au moins une zone (Z1), une pluralité d'éléments pseudo-catadioptriques (20), caractérisée en ce que les éléments pseudo-catadioptriques (20) présentent chacun du côté intérieur de la glace une extrémité conique (26), et en ce que l'angle au sommet/et ou l'orientation des axes des extrémités coniques varie d'un élément pseudo-catadioptrique (20) à un autre.

3. Glace (G) pour au moins un feu de signalisation, notamment pour véhicule automobile, comprenant, dans au moins une zone (Z1), une pluralité d'éléments pseudo-catadioptriques (20), caractérisée en ce que les éléments pseudo-catadioptriques (20) présentent chacun du côté intérieur de la glace une extrémité conique (26), en ce qu'au moins un groupe d'éléments pseudo-catadioptriques (20) est disposé en une bande allongée (Z1) comportant une ou plusieurs rangées desdits éléments, et en ce que chaque extrémité conique (26) d'un élément pseudo-catadioptrique est prévu sur une nervure (N) à bords droits s'étendant du côté intérieur de la glace sur au moins une partie de la largeur de chaque bande pseudo-catadioptrique (Z1).

4. Dispositif de signalisation pour véhicule automobile, incorporant au moins une fonction de signalisation, caractérisé en ce qu'il comprend une glace (G) selon l'une des revendications 1 à 3.

## Claims (Claims for the following Contracting State(s): AT, BE, CH, DK, GR, IE, LI, LU, NL, PT, SE)

1. A glass (G) for at least one signalling lamp, in particular for a motor vehicle, comprising, in at least one zone (Z1) a plurality of pseudo-catadioptric elements (20), characterised in that the pseudo-catadioptric elements each have a conical end (26) on the inside face of the glass.

2. A glass according to claim 1, characterised in that the angle at the apex of at least one group of pseudo-catadioptric elements (20) lies in the range of about 110° to about 165°, preferably in the range of 130° to 150°, thereby allowing the incident light to pass on said inside face of the glass.

3. A glass according to any of claims 1 or 2, characterised in that the angle at the apex of at least one group of pseudo-catadioptric elements (20) is less than about 110°, so as to obscure at least part of the incident light on said inside face of the glass.

4. A glass according to any of claims 1 to 3, characterised in that the angle at the apex and/or the orientations of the axes of the conical ends vary from one pseudo-catadioptric element(20) to another.

5. A glass according to any of claims 1 to 4, characterised in that at least one group of pseudo-catadioptric elements (20) is disposed in an elongate strip (Z1) including one or more rows of said elements.

6. A glass according to claim 5, characterised in that it comprises a plurality of pseudo-catadioptric elongate parallel strips (Z1) each including one or more rows of pseudo-catadioptric elements, alternating with a plurality of elongate strips (Z2) for processing a light beam.

7. A glass according to claim 6, characterised in that each of said elongate strips (Z2) for processing a light beam includes a plurality of light diffusion elements (50).

8. A glass according to claim 7, characterised in that the pitch of said light diffusion elements (50) in the long direction of the elongate strips is identical to the pitch of the pseudo-catadioptric elements of said strips, or to an integer multiple thereof.

9. A glass according to claim 5, characterised in that each conical end (26) of a pseudo-catadioptric element is provided on a rib (N) that extends over the inside face of the glass for at least a fraction of the width of each pseudo-catadioptric strip (Z1).

10. A glass according to claim 6, characterised in that it includes side-by-side, at least one first region (R3, R5) having a plurality of pseudo-catadioptric strips (Z1) alternating with a plurality of elongate strips (Z2) for processing a light beam, and a second region (R4) having a plurality of catadioptric strips (Z3) each including one or more rows of catadioptric elements (10) and situated in line with said pseudo-catadioptric strips (Z1), alternating with a plurality of elongate strips (Z2) for processing a light beam to be emitted.

11. A glass according to claim 10, characterised in that the first (R3, R5) and second (R4) regions correspond to two different light functions of a signalling lamp block.

12. A motor vehicle signalling device including at least one signalling function, characterised in that it comprises a glass (G) according to any one of claims 1 to 11.

## Claims (Claims for the following Contracting State(s): DE, ES, FR, GB, IT)

1. A glass (G) for at least one signalling lamp, in particular for a motor vehicle, comprising, in at least one zone (Z1) a plurality of pseudo-catadioptric elements (20), characterised in that the pseudo-catadioptric elements each have a conical end (26) on the inside face of the glass, and in that the angle at the apex of at least one group of pseudo-catadioptric elements (20) is less than 110°, so as to obscure at least part of the incident light on said inside face of the glass.

2. A glass (G) for at least one signalling lamp, in particular for a motor vehicle, comprising, in at least one zone (Z1), a plurality of pseudo-catadioptric elements (20), characterised in that the pseudo-catadioptric elements (20) each have a conical end (26) on the inside face of the glass, and in that the angle at the apex and/or the orientations of the axes of the conical ends vary from one pseudo-catadioptric element (20) to another.

3. A glass (G) for at least one signalling lamp, in particular for a motor vehicle, comprising, in at least one zone (Z1), a plurality of pseudo-catadioptric elements (20), characterised in that the pseudo-catadioptric elements (20) each have a conical end (26) on the inside face of the glass, in that at least one group of pseudo-catadioptric elements (20) is disposed in an elongate strip (Z1) including one or more rows of said elements, and in that each conical end (26) of a pseudo-catadioptric element is provided on a rib (N) that extends over the inside face of the glass for at least a fraction of the width of each pseudo-catadioptric strip (Z1).

4. A motor vehicle signalling device including at least one signalling function, characterised in that it comprises a glass (G) according to any one of claims 1 to 3.

## Patentansprüche (Patentansprüche für folgende(n) Vertragsstaat(en): AT, BE, CH, DK, GR, IE, LI, LU, NL, PT, SE)

1. Abdeckscheibe (G) für wenigstens eine Signalleuchte, insbesondere für Kraftfahrzeuge, die zumindest in einer Zone (Z1) eine Mehrzahl von pseudo-katadioptrischen Elementen (20) umfaßt , **dadurch gekennzeichnet,** daß die pseudo-katadioptrischen Elemente jeweils auf der Innenseite der Abdeckscheibe ein konisches Ende (26) aufweisen.

2. Abdeckscheibe nach Anspruch 1, **dadurch gekennzeichnet,** daß der Spitzenwinkel wenigstens einer Gruppe von pseudo-katadioptrischen Elementen (20) zwischen etwa 110° und 165°, vorzugsweise zwischen 130° und 150°, liegt, um das auf der besagten Innenseite der Abdeckscheibe einfallende Licht durchzulassen.

3. Abdeckscheibe nach einem der Ansprüche 1 und 2, **dadurch gekennzeichnet,** daß der Spitzenwinkel wenigstens einer Gruppe von pseudo-katadioptrischen Elementen (20) kleiner als etwa 110° ist, so daß das auf der besagten Innenseite der Abdeckscheibe einfallende Licht wenigstens teilweise abgedeckt wird.

4. Abdeckscheibe nach einem der Ansprüche 1 bis 3, **dadurch gekennzeichnet,** daß der Spitzenwinkel und/oder die Ausrichtung der Achsen der konischen Enden zwischen den einzelnen pseudo-katadioptrischen Elementen (20) unterschiedlich ausfällt.

5. Abdeckscheibe nach einem der Ansprüche 1 bis 4, **dadurch gekennzeichnet,** daß wenigstens eine Gruppe von pseudo-katadioptrischen Elementen (20) in einem länglichen Streifen (Z1) angeordnet ist, der eine oder mehrere Reihen der besagten Elemente umfaßt.

6. Abdeckscheibe nach Anspruch 5, **dadurch gekennzeichnet,** daß sie eine Mehrzahl von parallelen länglichen pseudo-katadioptrischen Streifen (Z1) umfaßt, die jeweils eine oder mehrere Reihen von pseudo-katadioptrischen Elementen enthalten, abwechselnd mit einer Mehrzahl von länglichen Streifen (Z2) zur Behandlung eines Lichtbündels.

7. Abdeckscheibe nach Anspruch 6, **dadurch gekennzeichnet,** daß die besagten länglichen Streifen (Z2) zur Behandlung eines Lichtbündels jeweils eine Mehrzahl von Elementen (50) zur Streuung des Lichts umfassen.

8. Abdeckscheibe nach Anspruch 7, **dadurch gekennzeichnet,** daß die besagten Elemente (50) zur Streuung des Lichts entlang der Länge der länglichen Streifen eine Teilung aufweisen, die identisch oder ein ganzzahliges Vielfaches einer Teilung der pseudo-katadioptrischen Elemente der besagten Streifen ist.

9. Abdeckscheibe nach Anspruch 5, **dadurch gekennzeichnet,** daß jedes konische Ende (26) eines pseudo-katadioptrischen Elements auf einer Rippe (N) vorgesehen ist, die sich auf der Innenseite der Abdeckscheibe wenigstens auf einem Teil der Breite jedes pseudo-katadioptrischen Streifens (Z1) erstreckt.

10. Abdeckscheibe nach Anspruch 6, **dadurch gekennzeichnet,** daß sie nebeneinander wenigstens einen ersten Bereich (R3, R5) mit einer Mehrzahl von pseudo-katadioptrischen Streifen (Z1) abwechselnd mit einer Mehrzahl von länglichen Streifen (Z2) zur Behandlung eines Lichtbündels und einen zweiten Bereich (R4) mit einer Mehrzahl von katadioptrischen Streifen (Z3) umfaßt, die jeweils eine oder mehrere Reihen von katadioptrischen Elementen (10) enthalten und in der Fluchtlinie der besagten pseudo-katadioptrischen Streifen (Z1) angeordnet sind, abwechselnd mit einer Mehrzahl von länglichen Streifen (Z2) zur Behandlung eines abzustrahlenden Lichtbündels.

11. Abdeckscheibe nach Anspruch 10, **dadurch gekennzeichnet,** daß die ersten (R3, R5) und zweiten (R4) Bereiche zwei verschiedenen Lichtfunktionen einer Signalleuchteneinheit entsprechen.

12. Signaleinrichtung für Kraftfahrzeuge mit wenigstens einer Signalfunktion , **dadurch gekennzeichnet,** daß sie eine Abdeckscheibe (G) nach einem der Ansprüche 1 bis 11 umfaßt.

## Patentansprüche (Patentansprüche für folgende(n) Vertragsstaat(en): DE, ES, FR, GB, IT)

1. Abdeckscheibe (G) für wenigstens eine Signalleuchte, insbesondere für Kraftfahrzeuge, die zumindest in einer Zone (Z1) eine Mehrzahl von pseudo-katadioptrischen Elementen (20) umfaßt , **dadurch gekennzeichnet,** daß die pseudo-katadioptrischen Elemente jeweils auf der Innenseite der Abdeckscheibe ein konisches Ende (26) aufweisen und daß der Spitzenwinkel wenigstens einer Gruppe von pseudo-katadioptrischen Elementen (20) kleiner als 110° ist, so daß das auf der besagten Innenseite der Abdeckscheibe einfallende Licht wenigstens teilweise abgedeckt wird.

2. Abdeckscheibe (G) für wenigstens eine Signalleuchte, insbesondere für Kraftfahrzeuge, die zumindest in einer Zone (Z1) eine Mehrzahl von pseudo-katadioptrischen Elementen (20) umfaßt , **dadurch gekennzeichnet,** daß die pseudo-katadioptrischen Elemente (20) jeweils auf der Innenseite der Abdeckscheibe ein konisches Ende (26) aufweisen und daß der Spitzenwinkel und/oder die Ausrichtung der Achsen der konischen Enden zwischen den einzelnen pseudo-katadioptrischen Elementen (20) unterschiedlich ausfällt.

3. Abdeckscheibe (G) für wenigstens eine Signalleuchte, insbesondere für Kraftfahrzeuge, die zumindest in einer Zone (Z1) eine Mehrzahl von pseudo-katadioptrischen Elementen (20) umfaßt , **dadurch gekennzeichnet,** daß die pseudo-katadioptrischen Elemente (20) jeweils auf der Innenseite der Abdeckscheibe ein konisches Ende (26) aufweisen, daß wenigstens eine Gruppe von pseudo-katadioptrischen Elementen (20) in einem länglichen Streifen (Z1) mit einer oder mehreren Reihen der besagten Elemente angeordnet ist und daß jedes konische Ende (26) eines pseudo-katadioptrischen Elements auf einer Rippe (N) mit geraden Kanten vorgesehen ist, die sich auf der Innenseite der Abdeckscheibe wenigstens auf einem Teil der Breite jedes pseudo-katadioptrischen Streifens (Z1) erstreckt.

4. Signaleinrichtung für Kraftfahrzeuge mit wenigstens einer Signalfunktion , **dadurch gekennzeichnet,** daß sie eine Abdeckscheibe (G) nach einem der Ansprüche 1 bis 3 umfaßt.
